# EUROPÄISCHE PATENTSCHRIFT

(11) **EP 1 877 886 B1**
(45) Veröffentlichungstag und Bekanntmachung des Hinweises auf die Patenterteilung: **07.09.2011**
(21) Anmeldenummer: 06722752.0
(22) Anmeldetag: 05.04.2006
(51) Int. Cl.: G05G 1/30

(54) **ANORDNUNG ZUM BETÄTIGEN EINER KUPPLUNG EINES FAHRZEUGES**
ARRANGEMENT FOR ACTUATING A CLUTCH OF A VEHICLE
DISPOSITIF POUR ACTIONNER UN EMBRAYAGE D'UN VEHICULE

(30) Priorität: 28.04.2005 DE 102005019787
(43) Veröffentlichungstag der Anmeldung: 16.01.2008
(73) Patentinhaber: Schaeffler Technologies GmbH & Co. KG, 91074 Herzogenaurach (DE)
(72) Erfinder: GREB, Peter, 77815 Bühl (DE); MAN, Lászlo, 77833 Ottersweier-Unzhurst (DE); FRIEDMANN, Oswald, 77839 Lichtenau (DE)
(86) Internationale Anmeldenummer: PCT/DE2006/000602
(87) Internationale Veröffentlichungsnummer: WO 2006/114075

(56) Entgegenhaltungen:
- EP-A- 0 480 602
- EP-A- 0 919 903
- CH-A- 335 458
- DE-A1- 10 033 297
- DE-A1- 10 104 665
- US-B1- 6 250 176
- PATENT ABSTRACTS OF JAPAN Bd. 008, Nr. 096 (M-294), 4. Mai 1984 (1984-05-04) & JP 59 011926 A (FUJI KIKOU KK; others: 01), 21. Januar 1984 (1984-01-21)

## Beschreibung

Die vorliegende Erfindung betrifft eine Anordnung zum Betätigen einer Kupplung eines Fahrzeuges, bei der eine Bewegung eines Kupplungspedals mittels einer Kinematik auf eine Ausrückeinrichtung übertragbar ist, wobei das Kupplungspedal über die Kinematik mit zumindest einem Energiespeicher mittels einem an einem vorbestimmten Konturbereich entlang bewegbaren Kontaktelement zum Anpassen der Pedalkraftkennlinie gekoppelt ist.

Beispielsweise aus der Druckschrift DE 101 04 665 A1 ist eine Ausrückvorrichtung für eine hydraulisch betätigte Kupplung eines Kraftfahrzeuges bekannt. Die Ausrückvorrichtung weist einen mit einer hydraulischen Anlage verbundenen Energiespeicher auf. Der Energiespeicher ist mit einem Pedal über eine Kinematik verbunden, mit welcher sich eine Anpassung der Pedalkräfte an dem Pedalweg erzielen lässt. Durch die Anlenkung des Energiespeichers am Pedal lässt sich die Pedalkraft entlang der zweiten Hälfte des Pedalweges spürbar verringern, um die in der Kupplung des Kraftfahrzeuges wirkende maximale Federkraft gegen Ende des Pedalweges leichter überwinden zu können.

Bei einer Ausführung der bekannten Ausrückvorrichtung ist ein Ende des Energiespeichers mit einem Hebel verbunden, an dem eine Abrollkurve vorgesehen ist, auf welcher eine Rolle ablaufen kann, die an einem Ausleger des Kupplungspedals angeordnet ist. Nach dem Überwinden eines Totpunktes läuft die Rolle auf der Abrollkurve entlang und erfährt eine Unterstützungskraft durch den Energiespeicher, so dass die aufzubringende Pedalkraft verringert wird.

In der JP 59011926 A wird zur Verringerung der aufzubringenden Pedalkraft eine Lösung aufgezeigt, die ebenfalls auf die Überwindung eines Totpunktes abzielt. In diesem Beispiel weist das um einen Drehpunkt gelagerte Pedal endseitig eine entsprechend ausgebildete Abwälzfläche auf, die mit einem Energiespeicher in Form einer Feder mit einer gebogenen bzw. ausgebauchten Oberfläche in Wirkverbindung steht. Je nach Stellung der Abwälzfläche des Pedals zur Federoberfläche wird der Energiespeicher geladen bzw. entladen und überträgt somit seine jeweilige Energie auf das Pedal.

Eine weitere Lösung zur Pedalkraftunterstützung bietet die EP 0480 602 A1 an. Hier weist ein um einen Drehpunkt gelagertes Pedal eine unter einem Winkel zu diesem fest angeordnete Verlängerung in Form eines Armes auf, an dessen Ende eine Rolle angebracht ist. Über diese Rolle wird die Pedalkraft auf eine vorgespannte und damit gekrümmte Blattfeder übertragen, die endseitig fest eingespannt ist. Bei Betätigung des Pedals ändert sich auch die Lage des Armes mit der daran befestigten Rolle zur Blattfeder, so dass diese während des Entlanggleitens der Rolle auf der Blattfeder entweder weiter vorgespannt oder aber entlastet wird. Bei Entlastung gibt sie ihre gespeicherte Energie an das Pedal ab. Auf diese Weise wird eine veränderliche Pedalkraft erzeugt.

In der DE 100 33 297 A1 wird weiter eine Fahrpedalvorrichtung beschrieben, die einfach aus einem Grundplattenelement und einem Fahrpedal aufgebaut ist, wobei das Fahrpedal in einem Drehpunkt mit dem Grundplattenelement verbunden ist. Zwischen dem Fahrpedal und dem Grundplattenelement ist eine Pedalrückholeinrichtung derart angeordnet, dass sich beide Bauteile pinzettenartig gegenüberstehen. Die zwischen beiden Bauteilen angeordnete Pedalrückholeinrichtung in Form eines Federelementes verfügt aufgrund seiner Biegung und seiner Art der Befestigung über Bewegungscharakteristiken, die nicht linear sind, so dass eine komfortable hystereseförmige Bewegungscharakteristik des Fahrpedals erreicht wird.

Eine Lösung für ein Pedal, die einen einfachen Aufbau besitzt und gleichzeitig wenig Platz benötigt, wird in der US 6,250,176 B1 aufgezeigt. Hierbei ist ein in einem Halteteil um eine Schwenkachse schwenkbarer Pedalarm eines Pedal mittels Fußkraft betätigbar. Ein Rückstellfederelement in Form einer Schenkelfeder sorgt dabei für eine Rückschwenkung in eine Grundstellung. Der Pedalarm ist mit zwei als Nocken ausgebildeten Reibkörpern verbunden. Die Reibkörper besitzen jeweils einen Oberflächenabschnitt, welcher gegen einen Schenkel eines als Schenkelfeder ausgeführten Rückstellfederelements anliegt. Die Schenkelfeder umschließt eine Achse, welche der Fixierung der Schenkelfeder dient. Bei Betätigung des Pedalarms spreizen sich die Reibkörper und die beiden Schenkel gegen den Widerstand der Schenkelfeder. Der Verlauf der Kennlinie der Pedalbetätigungskraft wird dabei wesentlich von den Konturen der Oberflächenabschnitte der Reibkörper bestimmt.

Däruben hinaus beschreibt das Dokument EP0919903 eine herkömmliche Anordnung zum Betätigen einer Kupplung einer Fahrzeuges.

Der vorliegenden Erfindung liegt die Aufgabe zugrunde, eine Anordnung zum Betätigen einer Kupplung eines Fahrzeuges der eingangsgenannten Gattung vorzuschlagen, welche möglichst einfach aufgebaut ist und eine optimale Pedalkraftanpassung ermöglicht.

Diese Aufgabe wird durch eine erfindungsgemäße Anordnung zum Betätigen einer Kupplung eines Fahrzeuges, bei der eine Bewegung eines Kupplungspedals über eine Kinematik auf eine Ausrückeinrichtung übertragbar ist, wobei das Kupplungspedal über die Kinematik mit zumindest einem Energiespeicher mittels einem an einem vorbestimmten Konturbereich entlang bewegbaren Kontaktelement zum Anpassen der Pedalkraftkennlinie gekoppelt ist, wobei als Energiespeicher eine Blattfeder vorgesehen und der an einer Kurvenscheibe vorgesehene Konturbereich mit dem Kupplungspedal fest verbunden ist, wobei die Blattfeder etwa trapezförmig mit einem etwa V-förmigen Ausschnitt ausgebildet ist.

Somit kann eine kostenoptimierte Pedalkraftkennlinienanpassung für Kupplungen allein durch die Wahl einer vorbestimmten Form des Federelementes auf einfachste Weise realisiert werden, ohne dass Einbußen beispielsweise bezüglich der Funktionalität der Anordnung auftreten. Auf diese Weise kann nicht nur eine Kostenoptimierung, sondern auch eine Komfortsteigerung bei der Betätigung der Kupplung eines Fahrzeuges mit der erfindungsgemäßen Anordnung erzielt werden.

Im Rahmen einer nicht erfindungsgemäßen Ausführungform kann als Federelement eine Konturblattfeder oder dergleichen vorgesehen sein, an dessen vorbestimmten Konturbereich als Kontaktelement eine Laufrolle oder dergleichen entlang bewegt werden kann, um einen vorbestimmten Pedalkraftverlauf an dem Kupplungspedal für einen Bediener zu realisieren. Eine Blattfeder ist aufgrund ihrer äußeren Formgebung besonders zum Einsatz geeignet, jedoch können auch andere Energiespeicher mit ähnlichen Eigenschaften verwendet werden. Durch das Vorsehen des Konturbereiches direkt an dem Federelement sind bei der erfindungsgemäßen Anordnung keine weiteren Bauteile erforderlich, so dass sich ein besonders einfacher und kostengünstiger Aufbau bei der Anordnung ergibt.

Um eine entsprechende Kompensationskraft an dem Federelement bzw. an der Konturblattfeder zu erzeugen, wird das dem Kontaktelement abgewandte Ende ortsfest beispielsweise am Gehäuse oder dergleichen eingespannt bzw. befestigt. Der durch die Formgebung der Blattfeder vorgegebene Konturbereich ist in der Regel durch einen sich verändernden Konturwinkelverlauf charakterisiert. Aus diesem bestimmten Konturwinkelverlauf resultiert letztendlich dann die jeweils an das verwendete System angepasste Pedalkraftkennlinie.

Bei der nicht erfindungsgemäßen Ausführungsform wird gemäß einer nächsten Weiterbildung durch den charakteristischen Konturwinkelverlauf eine Druckkraft durch das Federelement erzeugt und entsprechend des Konturwinkels auf das Kontaktelement bzw. auf die Laufrolle übertragen. Die erzeugte und übertragene Druckkraft wird in Abhängigkeit des jeweiligen Konturwinkels in eine radiale Kraftkomponente und eine tangentiale Kraftkomponente aufgeteilt. Diese Kraftkomponenten werden mittels der Kinematik auf das Kupplungspedal übertragen. Die Kinematik kann vorzugsweise ein mit dem Kupplungspedal starr verbundenes Hebelelement umfassen, wobei das Hebelelement an dem dem Kupplungspedal abgewandten Ende das Kontaktelement bzw. die Laufrolle aufweist. Auf diese Weise wird die Kompensationskraft über die Kinematik in ein Kompensationsdrehmoment gewandelt, da das Kupplungspedal und das Hebeelement vorzugsweise um einen gemeinsamen Drehpunkt schwenkbar gelagert sind. Aufgrund der erfindungsgemäßen Ausgestaltung der Anordnung wird die radiale Kraftkomponente an den Drehpunkt abgestützt, wobei die tangentiale Kraftkomponente über das Hebelement ein Kompensationsdrehmoment an dem Kupplungspedal bewirkt.

Ein Vorteil ergibt sich bei der Verwendung einer Blattfeder daraus, dass es bei einer Blattfeder aufgrund ihrer hohen Flächenpressung nicht notwendig ist, diese durch zusätzliche Aufwendungen speziell zu härten, damit der Konturbereich durch das Abrollen des Kontaktelements keinem frühzeitigen Verschleiß unterliegt.

Die der Erfindung zugrunde liegende Aufgabe wird durch eine Anordnung zum Betätigen einer Kupplung eines Fahrzeuges gelöst, bei der eine Bewegung eines Kupplungspedals über eine Kinematik auf eine Ausrückeinrichtung übertragbar ist, wobei das Kupplungspedal über die Kinematik mit zumindest einem Energiespeicher mittels einem an einem vorbestimmten Konturbereich entlang bewegbaren Kontaktelement zum Anpassen der Pedalkraftkennlinie gekoppelt ist. Erfindungsgemäß kann als Energiespeicher eine Blattfeder oder dergleichen vorgesehen sein, an der das Kontaktelement befestigt ist, wobei der an einer Kurvenscheibe vorgesehene Konturbereich mit dem Kupplungspedal fest verbunden ist.

Mit dieser erfindungsgemäßen Ausführungsform kann eine optimale Anpassung der erforderlichen Pedalkraft an die Kupplungskennlinie ermöglicht werden. Diese Anordnung zeichnet sich insbesondere dadurch aus, dass sie besonders kostengünstig ist. Im Unterschied zu der oben beschriebenen Variante, ist bei dieser Ausführungsform der Konturbereich quasi starr mit dem Kupplungspedal verbunden, wobei das Kontaktelement mit der Blattfeder derart gekoppelt ist, dass das Kontaktelement entlang des vorbestimmten Konturbereiches bewegt werden kann. Durch diese Wirkverbindung kann eine gewünschte Anpassung der Pedalkraftkennlinie zum Betätigen der Kupplung auf einfachste Weise realisiert werden. Mit besonderem Vorteil wird bei dieser Art der Anordnung eine Kostenoptimierung ohne Verlust der Funktionalität ermöglicht.

Eine nächste Weiterbildung der vorliegenden Erfindung sieht vor, dass ein Ende der Blattfeder fahrzeugseitig eingespannt bzw. befestigt ist, wobei das abgewandte freie Ende der Blattfeder mit dem Kontaktelement befestigt ist. Üblicherweise ist die fahrzeugseitige Anbindung der Blattfeder an dem Fahrzeugrahmen oder an dem Pedalblock vorgesehen, um Drehmomente, Längs- und Normalkräfte sicher aufnehmen zu können, die beim Betätigen des Kupplungspedals auftreten.

Um eine optimale Wirkverbindung zwischen der Blattfeder und dem vorbestimmten Konturbereich zu realisieren, kann vorzugsweise als Kontaktelement eine Laufrolle oder dergleichen verwendet werden. Die Laufrolle kann beim Betätigen des Kupplungspedals auf einfachste Weise entlang des vorbestimmten Konturbereiches abrollen. Dadurch, dass die Laufrolle mit der Federkraft der Blattfeder beaufschlagt wird, kann eine Druckkraft auf den Konturbereich aufgebracht werden.

Bei der beschriebenen Ausführungsform der vorliegenden Erfindung ist der Konturbereich als starr mit dem Kupplungspedal verbundene Kurvenscheibe ausgebildet . Die Kurvenscheibe weist einen sich verändernden Konturwinkel bzw. Konturwinkelverlauf auf. Dies ist erforderlich, um eine entsprechende Anpassung der Pedalkraftkennlinie zu ermöglichen. Die Kurvenscheibe und das Kupplungspedal können um einen gemeinsamen Drehpunkt beim Betätigen der Kupplung des Kupplungspedals geschwenkt werden.

Bei der erfindungsgemäß vorgeschlagenen Anordnung kann durch den sich verändernden Konturwinkelverlauf die Druckkraft in Abhängigkeit des jeweiligen Konturwinkels der Kurvenscheibe in eine radiale Kraftkomponente und eine tangentiale Kraftkomponente aufgeteilt werden, um so einen vorbestimmten Pedalkraftverlauf zu realisieren. Dies kann insbesondere dadurch ermöglicht werden, dass die radiale Kraftkomponente in vorteilhafter Weise am gemeinsamen Drehpunkt des Kupplungspedals und der Kurvenscheibe abgestützt wird, wobei die tangentiale Kraftkomponente über die Kinematik zum Kupplungspedaldrehpunkt übertragen wird und in Folge dessen ein Kompensationsdrehmoment auf das Kupplungspedal bewirkt, um eine gewünschte Anpassung der Pedalkraftkennlinie zu realisieren.

Der Konturwinkelverlauf der Kurvenscheibe kann aus einer Ist-Kennlinie der Kupplung, einer Wunschkennlinie und Geometriedaten der Blattfeder und des Kupplungspedals derart berechnet und ausgestaltet werden, dass das resultierende Summenmoment der Kupplung und der Kompensationsanordnung eine angestrebte Wunschkraftkennlinie am Fußpunkt des Kupplungspedals erzeugt.

Um die gewünschte Pedalkraftkennlinieanpassung auf einfachste Weise zu realisieren ist die Blattfeder trapezförmig mit einem V-förmigen Ausschnitt ausgebildet. Die trapezförmige Ausgestaltung hat sich als besonders.spannungsoptimiert ausgezeichnet, wodurch sich eine optimale Materialausnutzung ergibt. Dadurch ist diese Art der Ausführung besonders bauraum- und kostenoptimiert.

Um eine Laufrollenführung an der Blattfeder zu realisieren, sind die Endabschnitte der Blattfeder jeweils als Achsaufnahmen für die Laufrolle ausgebildet. Dadurch können in vorteilhafter Weise zusätzliche Bauteile zur Laufrollenlagerung eingespart werden. Insbesondere können die Endabschnitte der trapezförmigen Blattfeder ein seitliches Führen der Laufrolle realisieren, da die Endabschnitte entsprechend geformte Abwinklungen aufweisen können. Beispielsweise können die Abwinklungen geeignete Ausnehmungen oder dergleichen als Achsaufnahmen haben, in denen die Achse der Laufrolle gelagert wird. Durch diese Art der Aufnahme der Laufrolle können insbesondere an der Laufrolle wirkende Längs- und Querkräfte sicher aufgenommen werden, da die Blattfeder in diesen Richtungen besonders steif ausgebildet ist.

Vorzugsweise sind die Endabschnitte um mehr als 90° bezogen auf die Blattfederfläche gebogen. Es sind auch andere Winkelanordnungen möglich. Jedoch kann durch die bevorzugte Winkelanordnung eine optimale Fixierung der Achse der Laufrolle durch die umgebogenen Endabschnitte der Blattfeder und durch die Ausnutzung der daraus resultierenden Federwirkung realisiert werden. Es sind auch andere Ausführungen denkbar, um die Achse der Laufrolle entsprechend zu lagern und zu führen. Bei der vorbeschriebenen Art und Weise ergibt sich neben der Kosten- und Bauraumoptimierung auch ein geringer Montageaufwand aufgrund der einfachen konstruktiven Ausgestaltung.

Gemäß einer nächsten Weiterbildung der vorliegenden Erfindung kann die Blattfeder einteilig ausgebildet sein. Somit ist keine geschichtete Bauweise bei der Blattfeder erforderlich. Dadurch ergibt sich eine geringe Teilezahl und eine minimale Hysterese.

Durch die gezielte Verwendung können neben der Kostenoptimierung auch eine Funktionssicherheit bei geringstem Bauraumbedarf mit gewünschter Kennlinienanpassung realisiert werden. Zur Bestimmung der vorbestimmten Kurvenkontur kann zunächst die Kompensationskennlinie als Differenz aus der Kennlinie ohne Kompensationsanordnung und der Wunschkennlinie gebildet werden. Unter Berücksichtigung der gegebenen Feder und Pedalgeometrien kann dann die zur Erreichung der Wunschkennlinie notwendige Kurvenkontur berechnet werden.

Um Wiederholungen zu vermeiden, wird auch auf die Beschreibung der ersten Ausführungsvariante der erfindungsgemäßen Anordnung verwiesen. Insbesondere ist es möglich, die beiden Anordnungsvarianten zumindest teilweise miteinander zu kombinieren.

Nachfolgend wird die vorliegende Erfindung anhand der Zeichnungen näher erläutert. Es zeigen:
- Figur 1: eine schematische Prinzipansicht einer Ausführungsform, die nicht zur Erfindung gehört ;
- Figur 2: eine dreidimensionale Teilansicht der Ausführungsform, die nicht zur Erfindung gehört gemäß Figur 1;
- Figur 3: eine schematische Prinzipansicht einer Ausführungsform der erfindungs- gemäßen Anordnung;
- Figur 4: eine dreidimensionale Anordnung einer Blattfeder der Ausführungsform der erfindungsgemäßen Anordnung

In Figur 1 ist eine schematische Teilansicht einer beispielhalten Anordnung zum Betätigen einer nicht weiter dargestellten Kupplung eines Fahrzeuges gezeigt.

Diese Anordnung umfasst demnach ein Kupplungspedal 1, dessen Bewegungen mittels einer Kinematik auf eine nicht weiter dargestellte Ausrückeinrichtung der Kupplung übertragen wird. Die Kinematik umfasst bei dem dargestellten Ausführungsbeispiel das Kupplungspedal 1 und ein Hebelelement 2, welche starr miteinander um einen gemeinsamen Drehpunkt 3 schwenkbar sind. Wenn das Kupplungspedal 1 getreten wird, ändert sich der Pedalwinkel ϕ.

An dem dem Kupplungspedal 1 abgewandten Ende des Hebelelements 2 ist als Kontaktelement eine Laufrolle 4 mit einem Rollenlager 11 vorgesehen. Die Laufrolle 4 ist mit einem vorbestimmten Konturbereich 5 eines als Blattfeder 8 ausgebildeten Energiespeichers zum Anpassen der Pedalkraftkennlinie in Anlage. Die Laufrolle 4 kann entlang des Konturbereiches 5 bewegt werden, so dass durch den sich ändernden Konturwinkel, welcher mit ξ in Figur 1 bezeichnet ist, auf die Kinematik bzw. auf das Kupplungspedal 1 übertragen werden, wobei die durch die Blattfeder 8 erzeugte Druckkraft in Abhängigkeit des jeweiligen Konturwinkels ξ in eine radiale Kraftkomponente 6 und eine tangentiale Kraftkomponente 7 aufgeteilt werden.

Die radiale Kraftkomponente 6 kann an dem Drehpunkt 3 abgestützt werden. Die tangentiale Kraftkomponente 7 jedoch wirkt über das Hebelelement 2 als ein Kompensationsdrehmoment auf das Kupplungspedal 1.

Bei dieser Anordnung ist der Konturbereich 5 durch die Formgebung der Blattfeder 8 vorgegeben. Dabei ist das der Laufrolle abgewandte Ende der Konturblattfeder 8 ortsfest beispielsweise an dem Fahrzeugrahmen eingespannt. Durch die entlang des Konturbereiches 5 bewegte Laufrolle 4 wird durch die Blattfeder 8 eine Druckkraft erzeugt, die über den jeweils sich verändernden Konturwinkel ξ auf die Laufrolle 4 und somit auf das Hebelelement 2 sowie das Kupplungspedal 1 übertragen wird.

Die Kontur der Blattfeder 8 bewirkt die oben genannte Aufteilung in die einzelnen Kraftkomponenten. Der Kontuminkelverlauf der Blattfeder 8 ist so gewählt, dass das resultierende Summenmoment am Kupplungspedal 1 durch die Kupplung und durch das Kompensationssystem die angestrebte Wunschkraftkennlinie am Fußpunkt erzeugt.

Durch die Anordnung kann aufgrund der reduzierten Bauteilanzahl eine hohe Funktionssicherheit bei geringem Bauraumbedarf mit der als einfache Übertotpunktfeder ausgebildeten Blattfeder 8 erzeugt werden. Beispielsweise kann diese Anordnung mit einem servounterstützten System kombiniert werden. Darüber hinaus erlaubt das Blattfedermaterial hohe Flächenpressungen, die das Härten des Konturbereiches 5 überflüssig machen. Vorzugsweise kann die erfindungsgemäße Anordnung bei manuellen Kupplungen bei Fahrzeugen mit hohen Motordrehmomenten eingesetzt werden. Es sind jedoch auch andere Einsatzbereiche denkbar.

Figur 2 zeigt die beschriebene nicht erfindungsgemäße Anordnung als dreidimensionale Darstellung. Es ist aus dieser Darstellung ersichtlich, dass die Konturblattfeder 8 in einer Einspannung 9 einseitig gehalten ist. Die Einspannung 9 ist an einem Pedalblock 10 befestigt, der ortsfest an dem Fahrzeug angebracht ist.

In Fig. 3 wird eine schematische Prinzipansicht einer Ausführungsform der erfindungsgemäßen Anordnung gezeigt.

Diese Ausführungsform umfasst als Kinematik eine Blattfeder 12, die mit einem Ende fahrzeugseitig eingespannt ist. Das freie Ende der Blattfeder 12 ist mit einer als Kontaktelement ausgebildeten Laufrolle 4' über ein entsprechendes Rollenlager 11' verbunden. Als Konturbereich 5' ist bei dieser Ausführungsvariante eine mit dem Kupplungspedal 1' starr verbundene Kurvenscheibe 13 vorgesehen. Die Kurvenscheibe 13 weist entlang ihres Konturbereiches 5' einen sich verändernden Konturwinkel ξ auf. Die Kurvenscheibe 13 ist um einen Drehpunkt 3' gemeinsamen mit dem Kupplungspedal 1' schwenkbar gelagert.

Fig. 4 zeigt eine dreidimensionale Ansicht der Blattfeder 12 gemäß Fig. 3. Aus dieser Ansicht wird deutlich, dass die Blattfeder 12 etwa trapezförmig als so genannte Trapezfeder ausgebildet ist. Die Blattfeder 12 weist einen etwa V-förmigen Ausschnitt 14 auf. Ferner besitzt die Blattfeder 12 einen Einspannbereich 19, mit dem sie fahrzeugseitig befestigt werden kann. Durch den etwa V-förmigen Ausschnitt 14 an der Blattfeder 12 ergeben sich an dem freien Ende der Blattfeder 12 Endabschnitte 15, 15'. Die Endabschnitte 15, 15' dienen zur Lagerung der Achse 16 der Laufrolle 4'. Um eine optimale Lagerung der Laufrolle 4' zu gewährleisten, weisen die Endabschnitte 15, 15' jeweils umgebogene Abwinklungen 17, 17' oder Umbiegungen auf, die einen Winkel α von 80° bis 100°, vorzugsweise kleiner gleich 90° zwischen unterer der Unterseite der Blattfeder 12 und der Fläche der Endabschnitte 17, 17' aufweisen.

An den Abwinklungen 17, 17' sind zum Aufnehmen der Achse 16 der Laufrolle 4' entsprechende Ausnehmungen 18, 18' vorgesehen. Auf diese Weise kann die Achse 16 der Laufrolle 4' optimal gelagert werden.

Die auf diese Weise am freien Ende der Blattfeder 12 gelagerte Laufrolle 4' wird aufgrund der Federkraft der Blattfeder 12 gegen den Konturbereich der Kurvenscheibe 13 gepresst, so dass dadurch eine Druckkraft auf die Kurvenscheibe 13 übertragen wird. Die Kontur bzw. der Konturwinkel ξ der Kurvenscheibe 13 bewirkt eine Aufteilung der Druckkraft in eine radiale Kraftkomponente 6' und eine tangentiale Kraftkomponente 7'. Die radiale Komponente 6' wird auf den gemeinsamen Drehpunkt 3' der Kurvenscheibe 13 und des Kupplungspedals 1' übertragen, wobei die tangentiale Kraftkomponente 7' über die Kurvenscheibe 13 ein Kompensationsdrehmoment auf das Kupplungspedal 1' überträgt. Somit kann das Kompensationsdrehmoment bei der erfindungsgemäßen Anordnung zur Pedalkraftkennlinienoptimierung verwendet werden.

### Bezugszeichenliste

- 1, 1': Kupplungspedal
- 2: Hebelelement
- 3, 3': Drehpunkt
- 4, 4': Laufrolle
- 5, 5': Konturbereich
- 6, 6': radiale Kraftkomponente
- 7, 7': tangentiale Kraftkomponente
- 8: Konturblattfeder
- 9: Einspannung
- 10: Pedalblock
- 11, 11': Rollenlager
- 12: Blattfeder
- 13: Kurvenscheibe
- 14: V-förmiger Ausschnitt
- 15, 15': Endabschnitt
- 16: Achse
- 17, 17': Abwinklung
- 18, 18': Ausnehmung
- 19: Einspannbereich

## Patentansprüche

1. Anordnung zum Betätigen einer Kupplung eines Fahrzeuges, mit einer Kinematik, einem Energiespeicher, einem Kontaktelement, einem Konturbereich und einem Kupplungspedal (1, 1'), das über die Kinematik mit einer Ausrückeinrichtung in Wirkverbindung steht, wobei das Kupplungspedal (1, 1') über die Kinematik mit zumindest dem Energiespeicher mittels dem an dem vorbestimmten Konturbereich (5, 5') entlang bewegbaren Kontaktelement zum Anpassen der Pedalkraftkennlinie gekoppelt ist, und als Energiespeicher eine Blattfeder (8, 12) vorgesehen ist, an der das Kontaktelement befestigt ist, und der an einer Kurvenscheibe (13) vorgesehene Konturbereich (5') mit dem Kupplungspedal (1') fest verbunden ist, **dadurch gekennzeichnet, dass** die Blattfeder (12) trapezförmig mit einem V-förmigen Ausschnitt (14) ausgebildet ist.

2. Anordnung nach Anspruch 1, **dadurch gekennzeichnet, dass** an den durch den V-förmigen Ausschnitt (14) gebildeten Endabschnitten (15, 15') der Blattfeder (12) jeweils Abwinklungen (17, 17') zur Aufnahme einer Laufrolle (4') vorgesehen sind.

3. Anordnung nach Anspruch 2, **dadurch gekennzeichnet, dass** die Abwinklungen (17, 17') Ausnehmungen (18, 18') zur Aufnahme der Achse (16) der Laufrolle (4') aufweisen.

4. Anordnung nach Anspruch 2 und 3, **dadurch gekennzeichnet, dass** die Abwinklungen (17, 17') um einen Winkel (α) von 80° bis 100°, vorzugsweise kleiner gleich 90° bezogen auf die untere Blattfederfläche gebogen sind.

5. Anordnung nach Anspruch 1, **dadurch gekennzeichnet, dass** ein Ende der Blattfeder (12) fahrzeugseitig eingespannt ist, wobei ein freies Ende der Blattfeder (12) mit dem Kontaktelement befestigt ist.

6. Anordnung nach einem der Ansprüche 1, 2 oder 5, **dadurch gekennzeichnet, dass** das Kontaktelement als Laufrolle (4') ausgebildet ist.

7. Anordnung nach Anspruch 6, **dadurch gekennzeichnet, dass** durch die mit der Federkraft der Blattfeder (12) beaufschlagte Laufrolle (4') eine Druckkraft auf den vorbestimmten Konturbereich (5') der Kurvenscheibe (13) aufbringbar ist.

8. Anordnung nach einem der Ansprüche 1 bis 7, **dadurch gekennzeichnet, dass** das Kupplungspedal (1') und die Kurvenscheibe (13) um einen gemeinsam Drehpunkt (3') schwenkbar gelagert sind.

9. Anordnung nach einem der Ansprüche 1 bis 8, **dadurch gekennzeichnet, dass** die Kurvenscheibe (13) einen sich verändernden Konturwinkel (ξ) entlang des Konturbereiches (5') aufweist.

10. Anordnung nach Anspruch 9, **dadurch gekennzeichnet, dass** durch den sich verändernden Konturwinkel (ξ) eine Druckkraft auf die Kurvenscheibe (13) übertragbar ist, wobei die Druckkraft in Abhängigkeit des jeweiligen Konturwinkels (ξ) in eine radiale Kraftkomponente (6') und eine tangentiale Kraftkomponente (7') aufteilbar ist.

11. Anordnung nach Anspruch 10, **dadurch gekennzeichnet, dass** die radiale Kraftkomponente (6') an dem Drehpunkt (3') abstützbar ist, wobei die tangentiale Kraftkomponente (7') über die Kurvenscheibe (13) ein Kompensationsdrehmoment auf das Kupplungspedal (1) überträgt.

## Claims

1. Arrangement for actuating a clutch of a vehicle, having a kinematic linkage, an energy store, a contact element, a contact region and a clutch pedal (1, 1') which is operatively connected to a disengagement device via the kinematic linkage, the clutch pedal (1, 1') being coupled via the kinematic linkage to at least the energy store by means of the contact element which can be moved along the predefined contour region (5, 5'), for adaptation of the pedal-force characteristic curve, and a leaf spring (8, 12) being provided as energy store, to which leaf spring (8, 12) the contact element is fastened, and the contour region (5') which is provided on a cam disc (13) being connected fixedly to the clutch pedal (1'), **characterized in that** the leaf spring (12) is configured trapezoidally with a V-shaped cut-out (14).

2. Arrangement according to Claim 1, **characterized in that** in each case angled-away portions (17, 17') for receiving a running roller (4') are provided at the end sections (15, 15') of the leaf spring (12) which are formed by the V-shaped cut-out (14).

3. Arrangement according to Claim 2, **characterized in that** the angled-away portions (17, 17') have recesses (18, 18') for receiving the axle (16) of the running roller (4').

4. Arrangement according to Claims 2 and 3, **characterized in that** the angled-away portions (17, 17') are bent by an angle (α) of from 80° to 100°, preferably of less than or equal to 90°, in relation to the lower leaf-spring face.

5. Arrangement according to Claim 1, **characterized in that** one end of the leaf spring (12) is clamped in on the vehicle side, a free end of the leaf spring (12) being fastened to the contact element.

6. Arrangement according to one of Claims 1, 2 or 5, **characterized in that** the contact element is configured as a running roller (4').

7. Arrangement according to Claim 6, **characterized in that** a pressure force can be applied to the predefined contour region (5') of the cam disc (13) by the running roller (4') which is loaded with the spring force of the leaf spring (12).

8. Arrangement according to one of Claims 1 to 7, **characterized in that** the clutch pedal (1') and the cam disc (13) are mounted such that they can be pivoted about a common pivot point (3').

9. Arrangement according to one of Claims 1 to 8, **characterized in that** the cam disc (13) has a changing contour angle (ξ) along the contour region (5').

10. Arrangement according to Claim 9, **characterized in that** a pressure force can be transmitted to the cam disc (13) by the changing contour angle (ξ), it being possible for the pressure force to be divided as a function of the respective contour angle (ξ) into a radial force component (6') and a tangential force component (7').

11. Arrangement according to Claim 10, **characterized in that** the radial force component (6') can be supported on the pivot point (3'), the tangential force component (7') transmitting a compensation torque via the cam disc (13) to the clutch pedal (1).

## Revendications

1. Agencement pour actionner un embrayage d'un véhicule, comprenant une cinématique, un accumulateur d'énergie, un élément de contact, une région profilée et une pédale d'embrayage (1, 1'), qui est en liaison fonctionnelle avec un dispositif de débrayage par le biais de la cinématique, la pédale d'embrayage (1, 1') étant accouplée par le biais de la cinématique à au moins l'accumulateur d'énergie au moyen de l'élément de contact déplaçable le long de la région profilée prédéterminée (5, 5') pour adapter la caractéristique de la force de la pédale, et un ressort à lame (8, 12) étant prévu en tant qu'accumulateur d'énergie, sur lequel est fixé l'élément de contact, et la région profilée (5') prévue sur une came (13) étant connectée fixement à la pédale d'embrayage (1'), **caractérisé en ce que** le ressort à lame (12) est réalisé sous forme trapézoïdale avec une portion en forme de V (14).

2. Agencement selon la revendication 1, **caractérisé en ce que** des parties coudées (17, 17') sont à chaque fois prévues pour recevoir un galet de roulement (4') sur les portions d'extrémité (15, 15') du ressort à lame (12) formées par la portion en forme de V (14).

3. Agencement selon la revendication 2, **caractérisé en ce que** les parties coudées (17, 17') présentent des évidements (18, 18') pour recevoir l'axe (16) du galet de roulement (4').

4. Agencement selon les revendications 2 et 3, **caractérisé en ce que** les parties coudées (17, 17') sont cintrées suivant un angle (α) de 80° à 100°, de préférence inférieur ou égal à 90° par rapport à la surface inférieure du ressort à lame.

5. Agencement selon la revendication 1, **caractérisé en ce qu'**une extrémité du ressort à lame (12) est serrée du côté du véhicule, une extrémité libre du ressort à lame (12) étant fixée à l'élément de contact.

6. Agencement selon l'une quelconque des revendications 1, 2 ou 5, **caractérisé en ce que** l'élément de contact est réalisé sous forme de galet de roulement (4').

7. Agencement selon la revendication 6, **caractérisé en ce qu'**une force de pression peut être appliquée sur la région profilée prédéterminée (5') de la came (13) par le galet de roulement (4') sollicité avec la force de ressort du ressort à lame (12).

8. Agencement selon l'une quelconque des revendications 1 à 7, **caractérisé en ce que** la pédale d'embrayage (1') et la came (13) sont montées de manière à pouvoir pivoter autour d'un centre commun (3').

9. Agencement selon l'une quelconque des revendications 1 à 8, **caractérisé en ce que** la came (13) présente un angle de profilage (ξ) variable le long de la région profilée (5').

10. Agencement selon la revendication 9, **caractérisé en ce que** du fait de l'angle de profilage (ξ) variable, une force de pression peut être transmise à la came (13), la force de pression pouvant être divisée en fonction de l'angle de profilage respectif (ξ) en une composante de force radiale (6') et une composante de force tangentielle (7').

11. Agencement selon la revendication 10, **caractérisé en ce que** la composante de force radiale (6') peut être supportée sur le centre (3'), la composante de force tangentielle (7') transmettant, par le biais de la came (13), un couple de compensation à la pédale d'embrayage (1).
